# FASCICULE DE BREVET EUROPEEN

(11) **EP 2 461 252 B1**
(45) Date de publication et mention de la délivrance du brevet: **09.05.2018**
(21) Numéro de dépôt: 11306577.5
(22) Date de dépôt: 29.11.2011
(51) Int. Cl.: G06F 13/38, H05B 37/02

(54) **Procédé de reconnaissance automatique de bus de commande de lumière**
Automatisches Erkennungsverfahren eines Lichtsteuerbusses
Method for automatic recognition of a light control bus

(30) Priorité: 01.12.2010 FR 1059973
(43) Date de publication de la demande: 06.06.2012
(73) Titulaire: Hager Controls SAS, 67700 Saverne (FR)
(72) Inventeur: Woelffel, Vincent, 67670 MOMMENHEIM (FR); Lutzing, Olivier, 67140 GERTWILLER (FR); Dupin, Jérome, 67440 SINGRIST (FR); Deiber, Claude, 67140 STOTZHEIM (FR); Heinrich, Karsten, 67700 SAVERNE (FR)
(74) Mandataire: Nuss, Laurent

(56) Documents cités:
- WO-A1-2010/107642
- DE-A1-102004 020 216
- GB-A- 2 467 196
- US-A1- 2006 125 426
- THORN: "SensaMod-3DIG (date de publication inconnue)", INTERNET CITATION, 25 mai 2011 (2011-05-25), pages 1-2, XP002639025, Extrait de l'Internet: URL:http://www.thornlighting.com/object/PD F/DataSheet.aspx?CompanyID=7&Ar ticleID=153544&ModeID=21&Lang=EN&Datasheet Type=1&templateLitech=Stand ard_web&template=lvk_tl&file=TL153544.pdf [extrait le 2011-05-25]
- THORN: "SensaModular: Mode d'emploi", INTERNET CITATION, 1 juillet 2009 (2009-07-01), pages 1-47, XP002639026, Extrait de l'Internet: URL:http://www.thornlighting.com/PDB/Resso urce/manual/TLG_BA_SensaModular.pd [extrait le 2011-05-25]
- PHILIPS: "LRC59xx/10 LightMaster Modular 9LS Lighting Control Module", INTERNET CITATION, 1 avril 2008 (2008-04-01), pages 1-7, XP002639027, Extrait de l'Internet: URL:http://www.lighting.philips.dk/pwc_li/ dk_da/application_areas/Assets/ pdf/lightmaster_modular/LRC59XX_9LS_ds_V7P r1.pdf [extrait le 2011-07-25]
- RESI: "RESI-DALI-MODBUS Manual", INTERNET CITATION, 25 février 2010 (2010-02-25), pages 1-22, XP002639028, Extrait de l'Internet: URL:http://www.resi.cc/2g/products/documen ts/files/RESI-M-DALI-MODBUS-E20.pd [extrait le 2011-05-25]

## Description

La présente invention concerne un procédé de reconnaissance automatique de bus de commande de lumière, par exemple du type DSI ou DALI, par un contrôleur de bus qui y est raccordé. Ces contrôleurs, qui peuvent prendre de multiples formes, échangent en général des signaux avec les ballasts des luminaires qui sont gérés par le bus.

Les configurations de contrôleurs que l'on trouve sur le marché vont des plus élémentaires, comme les interrupteurs et les boutons-poussoirs, à des produits plus sophistiqués comme les détecteurs de mouvements/présence, les régulateurs de luminosité, les capteurs divers ainsi que les programmes informatiques de contrôle de configuration de systèmes plus globaux. En pratique, il s'agit d'un dispositif qui émet une commande à l'adresse d'un luminaire en vue de modifier l'état de ce dernier.

Les contrôleurs de bus de commande d'éclairage sont généralement dédiés à un type de bus de commande, car les signaux qu'ils émettent ou reçoivent doivent obéir à des caractéristiques physiques qui dépendent précisément dudit bus : tension, vitesse de transfert des informations, niveau de tension au repos, etc...

Il existe à ce jour plusieurs types de bus de commande de lumière, les deux plus répandus étant dénommés DALI et DSI, qui seront utilisés ensemble à titre d'exemple dans la suite de la description bien que le procédé de l'invention soit généralisable à d'autres protocoles de communication via des bus de transfert de données. Le schéma d'utilisation traditionnel est d'associer contrôleurs de commande/bus du même type de manière à véhiculer des informations/signaux qui soient intelligibles aux différents composants du réseau. Le problème se pose en particulier pour des luminaires couplés à des ballasts pour lesquels les signaux de commande issus des contrôleurs doivent évidemment être compatibles. Les ballasts ne sont en l'occurrence pas adressables, le fonctionnement étant en mode dit « broadcast » selon lequel tous les ballasts peuvent recevoir les trames.

Ces ballasts peuvent à leur tour être couplés à différents types de luminaires, par exemple des tubes fluorescents, des ampoules halogènes, des diodes électroluminescentes (leds), etc.... Il existe bien entendu des ballasts exclusivement conçus pour les bus de type DALI, des ballasts prévus pour fonctionner dans des systèmes DSI, mais on trouve également des ballasts mixtes, c'est-à-dire capables d'être pilotés dans les deux formats DALI et DSI.

Par exemple, il est connu du document GB 2 467 196 A un procédé de reconnaissance automatique de bus de commande de lumière de type DSI ou DALI par un contrôleur de bus qui est raccordé et apte à échanger des signaux avec des luminaires gérés par ledit bus.

Toutefois, jusqu'à présent, les contrôleurs qui sont capables de piloter les luminaires sur les deux types de bus nécessitent une configuration manuelle, effectuée par un opérateur ou par l'utilisateur.

La présente invention a pour objet de proposer un procédé de détection/reconnaissance automatique du type de bus branché sur le contrôleur. Un tel contrôleur, par conséquent capable de réaliser une telle détection sans nécessiter de réglage fastidieux, doit par ailleurs également être capable de contrôler de manière automatisée une installation mixte, c'est-à-dire comportant des luminaires et des ballasts de deux types.

A titre essentiel, le procédé de l'invention se caractérise en ce qu'il consiste, au démarrage, et après calibrage d'une forme de signal compatible avec les deux types de bus par sélection de paramètres physiques en vue de la constitution d'une forme de signal commune aux deux formats :
- à envoyer sur le bus un signal test de requête de détection selon un premier format de bus ;
- en cas de réception d'un signal de réponse positive en provenance d'au moins un ballast compatible avec ce premier format, établissement du contrôleur de bus en mode de fonctionnement selon ce premier format ;
- en cas d'absence de réponse, établissement du contrôleur de bus en mode de fonctionnement mixte, générant des commandes séquentiellement aux deux formats.

De préférence, comme on l'a déjà signalé, le premier format correspond au bus DALI, alors que le second est le format DSI.

Le procédé repose notamment sur le principe suivant : les différences physiques des signaux, permettant la transmission de données, sont gommées par le choix d'une plage de tension de fonctionnement qui est compatible avec les deux types de bus, alors que le niveau de tension au repos dépend des types de bus détectés.

Plus précisément, un signal compatible avec les deux types de bus présente une tension de niveau bas de l'ordre de 0 V et une tension de niveau haut de l'ordre de 14 V. Pour le reste, la forme des signaux est semblable en ce qui concerne le temps de montée et le temps de descente, et la durée d'un bit est également sensiblement identique.

Ainsi, il est prévu que le temps de montée et le temps de descente des signaux soient compris entre 10 et 100 µs, et que la durée de l'état haut et de l'état bas du signal soit comprise entre 395 µs et 438 µs. Tels sont les paramètres sélectionnés pour l'obtention d'un signal intelligible aux deux systèmes.

La forme des signaux, pour ce qui concerne les paramètres physiques qui les définissent, est donc sensiblement la même, bien que le traitement opéré par le contrôleur de bus d'une part, et les ballasts d'autre part soit différent selon le type de bus.

Suivant le fonctionnement préconisé par l'invention, le contrôleur de bus détermine en premier lieu s'il existe des ballasts DALI raccordés au bus. Si la réponse est positive, cela signifie que l'installation est soit de type DALI, ou mixte avec la présence d'au moins un ballast de type DALI dans l'installation.

Dans cette hypothèse, la reconnaissance automatique est désactivée, et le type de bus est forcé à un fonctionnement de type DALI, les ballasts DSI étant alors ignorés. Un tel fonctionnement permet d'utiliser un produit d'une installation d'un certain type, par exemple DALI, sur une installation d'un autre type, par exemple DSI.

En revanche, si aucune réponse à la requête de type DALI n'est reçue par le contrôleur de bus, le fonctionnement passe en mode mixte, c'est-à-dire avec un envoi de commandes séquentiellement au format DALI, puis au format DSI, ce qui permet de contrôler les deux types de ballasts. Ces derniers peuvent alors cohabiter sur un même bus sans risque.

Selon l'invention, le signal test peut cependant être émis périodiquement, par exemple lorsque le contrôleur est placé en mode de fonctionnement mixte.

Suivant un autre mode de fonctionnement possible du procédé de reconnaissance automatique de l'invention, le signal test peut ne pas être utilisé, et il y a alors établissement du contrôleur en mode de fonctionnement mixte, envoyant les commandes séquentiellement aux formats par exemple DALI et DSI.

L'invention sera mieux comprise à la lumière des tableaux figurant en figures 1 à 4, représentant :
- en figure 1, le fonctionnement lorsqu'un ballast de type DALI est détecté ;
- en figure 2, le type de commande issue du contrôleur de bus en l'absence de détection de ballasts DALI ;
- la figure 3 reprend l'hypothèse de la figure 2, dans le cas où une réponse est obtenue après un certain temps, générant le passage à un fonctionnement en mode DALI tel que représenté en figure 1 ; et
- la figure 4 reflète une commande mixte forcée, c'est-à-dire qui n'inclut pas de test de ballast DALI.

Pour comprendre les tableaux annexés, représentés dans les figures 1 à 4, il est précisé que les abréviations TD, DA et DS signifient respectivement test DALI, commande DALI et commande DSI.

Dans le tableau de la figure 1, à partir de la réception d'un signal correspondant à une réponse positive à un test DALI, la totalité des commandes est forcée au protocole ou format DALI. Il y a alors au moins un équipement (ballast) de type DALI.

Dans l'hypothèse de la figure 2, dans laquelle il n'y a aucune réponse positive en provenance d'un éventuel ballast DALI, ce qui signifie qu'a priori l'installation est une installation de type DSI, le contrôleur de bus envoie séquentiellement des commandes dans les deux formats, respectivement DALI et DSI. Dans ce cas, le test d'existence d'un ballast DALI est réalisé régulièrement, de manière à pouvoir opérer le cas échéant un changement, c'est-à-dire à repasser en mode forcé au protocole DALI si le signal correspondant à l'existence d'un ballast DALI devient positif, comme cela est montré en figure 3.

Dans la figure 4, le mode de fonctionnement est le même que celui du tableau de la figure 2, à l'exception de l'absence de tout test de l'existence d'un ballast DALI. Le fonctionnement est alors forcé en un fonctionnement de type mixte.

## Revendications

1. Procédé de reconnaissance automatique de bus de commande de lumière de type DSI ou DALI par un contrôleur de bus qui y est raccordé et apte à échanger des signaux avec les ballasts des luminaires gérés par ledit bus, **caractérisé en ce qu'**il consiste, au démarrage, et après calibrage d'une forme de signal compatible avec les deux types de bus par sélection de paramètres physiques en vue de la constitution d'une forme de signal commune aux deux formats :
- à envoyer sur le bus en mode BROADCAST un signal test de requête de détection selon un premier format de bus ;
- en cas de réception d'un signal de réponse positive en provenance d'au moins un ballast compatible avec ce premier format, établissement du contrôleur de bus en mode de fonctionnement selon ce premier format ;
- en cas d'absence de réponse, établissement du contrôleur de bus en mode de fonctionnement mixte, générant des commandes séquentiellement aux deux formats.

2. Procédé de reconnaissance automatique de bus de commande de lumière selon la revendication précédente, **caractérisé en ce que** le premier format correspond au bus DALI, alors que le second est le format DSI.

3. Procédé de reconnaissance automatique de bus de commande de lumière selon la revendication précédente, **caractérisé en ce que** le signal compatible présente une tension de niveau bas de l'ordre de 0 V et une tension de niveau haut de l'ordre de 14 V.

4. Procédé de reconnaissance automatique de bus de commande de lumière selon la revendication précédente, **caractérisé en ce que** le temps de montée et le temps de descente des signaux sont compris entre 10 et 100 µs.

5. Procédé de reconnaissance automatique de bus de commande de lumière selon la revendication précédente, **caractérisé en ce que** la durée de l'état haut et de l'état bas du signal est comprise entre 395 µs et 438 µs.

6. Procédé de reconnaissance automatique de bus de commande de lumière selon l'une quelconque des revendications précédentes, **caractérisé en ce que** le signal test de requête de détection est émis périodiquement.

7. Procédé de reconnaissance automatique de bus de commande de lumière selon la revendication 1, **caractérisé en ce que** :
- le signal test n'est pas envoyé ;
- le contrôleur de bus est établi en mode de fonctionnement mixte, générant des commandes séquentiellement aux deux formats.

## Patentansprüche

1. Verfahren zur automatischen Erkennung eines Lichtsteuerbusses vom Typ DSI oder DALI durch eine daran angeschlossene Bussteuereinheit, welche geeignet ist, Signale mit Vorschaltgeräten von Leuchten auszutauschen, die von dem Bus gesteuert werden, **dadurch gekennzeichnet, dass** dieses daraus besteht, bei der Inbetriebnahme und nach einer Kalibrierung einer Signalform, die mit den beiden Bustypen kompatibel ist, durch die Auswahl von physikalischen Parametern zur Bildung einer Signalform, welche die beiden Formate gemeinsam haben:
- auf dem Bus im BROADCAST-Modus ein Testsignal zur Anforderung einer Detektion gemäß einem ersten Busformat zu senden;
- im Fall des Empfangs eines positiven Antwortsignals, das von mindestens einem Vorschaltgerät stammt, das mit diesem ersten Format kompatibel ist, Versetzen der Bussteuereinheit in einen Betriebsmodus gemäß diesem ersten Format;
- im Fall des Fehlens einer Antwort, Versetzen der Bussteuereinheit in einen gemischten Betriebsmodus, der Befehle sequentiell in den beiden Formaten generiert.

2. Verfahren zur automatischen Erkennung eines Lichtsteuerbusses nach dem vorhergehenden Anspruch, **dadurch gekennzeichnet, dass** das erste Format dem Bus DALI entspricht, während das zweite das Format DSI ist.

3. Verfahren zur automatischen Erkennung eines Lichtsteuerbusses nach dem vorhergehenden Anspruch, **dadurch gekennzeichnet, dass** das kompatible Signal eine Spannung mit niedrigem Pegel in der Größenordnung von 0 V und eine Spannung mit hohem Pegel in der Größenordnung von 14 V aufweist.

4. Verfahren zur automatischen Erkennung eines Lichtsteuerbusses nach dem vorhergehenden Anspruch, **dadurch gekennzeichnet, dass** die Anstiegszeit und die Abfallzeit der Signale zwischen 10 und 100 µs liegen.

5. Verfahren zur automatischen Erkennung eines Lichtsteuerbusses nach dem vorhergehenden Anspruch, **dadurch gekennzeichnet, dass** die Dauer des hohen Zustands und des niedrigen Zustands des Signals zwischen 395 µs und 438 µs liegt.

6. Verfahren zur automatischen Erkennung eines Lichtsteuerbusses nach einem der vorhergehenden Ansprüche, **dadurch gekennzeichnet, dass** das Testsignal zur Anforderung einer Detektion periodisch emittiert wird.

7. Verfahren zur automatischen Erkennung eines Lichtsteuerbusses nach Anspruch 1, **dadurch gekennzeichnet, dass**:
- das Testsignal nicht gesendet wird;
- die Bussteuereinheit in den gemischten Betriebsmodus versetzt wird, wodurch sequentiell Befehle in den beiden Formaten generiert werden.

## Claims

1. Method for the automatic recognition of a light control bus of DSI or DALI type by a bus controller connected thereto and able to exchange signals with the ballasts of the luminaires managed by said bus, **characterized in that** it consists, on startup, and after calibration of a signal form that is compatible with both types of bus by selecting physical parameters for the purpose of forming a signal form common to both formats:
- in sending, on the bus in BROADCAST mode, a detection request test signal in a first bus format;
- if a positive response signal is received originating from at least one ballast compatible with this first format, setting up the bus controller in operating mode in this first format;
- in the absence of a response, setting up the bus controller in mixed operating mode, generating commands sequentially in both formats.

2. Method according to the preceding claim, **characterized in that** the first format corresponds to the DALI bus, while the second is the DSI format.

3. Method according to the preceding claim, **characterized in that** the compatible signal has a low voltage level of the order of 0 V and a high voltage level of the order of 14 V.

4. Method according to the preceding claim, **characterized in that** the rise time and the fall time of the signals are between 10 and 100 µs.

5. Method according to the preceding claim, **characterized in that** the duration of the high state and of the low state of the signal is between 395 µs and 438 µs.

6. Method according to any one of the preceding claims, **characterized in that** the detection request test signal is transmitted periodically.

7. Method according to Claim 1, **characterized in that**:
- the test signal is not sent;
- the bus controller is set up in mixed operating mode, generating commands sequentially in both formats.
